# EUROPÄISCHE PATENTSCHRIFT

(11) **EP 0 779 087 B1**
(45) Veröffentlichungstag und Bekanntmachung des Hinweises auf die Patenterteilung: **02.05.2001**
(21) Anmeldenummer: 96119914.8
(22) Anmeldetag: 12.12.1996
(51) Int. Cl.: A63H 23/16

(54) **Wasserspielzeug mit Schaufelrad**
Water toy with a paddle wheel
Jouet aquatique muni d'une roue à aubes

(30) Priorität: 13.12.1995 US 571489
(43) Veröffentlichungstag der Anmeldung: 18.06.1997
(73) Patentinhaber: Aquaplay AB, 436 32 Askim (SE)
(72) Erfinder: Dahlgren, Lennart, 436 32 Askim (SE)
(74) Vertreter: Rau, Manfred, Dr. Dipl.-Ing.

(56) Entgegenhaltungen:
- FR-A- 967 657
- US-A- 2 604 055

## Beschreibung

Die Erfindung bezieht sich auf ein Wasserspielzeug nach dem Oberbegriff des Anspruches 1. Ein derartiges, durch offenkundige Vorbenutzung bekanntes Wasserspielzeug weist ein Schaufelrad auf, das in einer Ebene mit den Achszapfen, zwei Schaufeln und eine senkrecht hiervon abstehende dritte Schaufel aufweist. Durch Herunterdrücken einer Handkurbel kann ein freier Achszapfen aus dem entsprechenden Lager herausgeschwenkt werden. Die durch das Hochschwenken des Schaufelrades gewonnene Durchfahrthöhe ist unbefriedigend.

Der Erfindung liegt daher die Aufgabe zugrunde, ein Wasserspielzeug der gattungsgemäßen Art so auszugestalten, daß eine größere Durchfahrthöhe erreicht wird.

Diese Aufgabe wird erfindungsgemäß durch die Merkmale im Kennzeichnungsteil des Anspruches 1 gelöst. Durch die erfmdungsgemäßen Maßnahmen wird erreicht, daß bei oberhalb des Kanals befindlicher Schaufel zwischen den Achszapfen ein Freiraum ist, der eine vergrößerte Durchfahrthöhe gibt. Die Ansprüche 2 und 3 geben Möglichkeiten für die Gestaltung dieses Freiraums an, die auch kumulativ angewendet werden können.

Die weitere Ausbildung nach Anspruch 4 gibt an, wie mindestens zwei Schaufeln derart angeordnet worden sind, daß eine erhöhte Durchfahrthöhe erreichbar ist.

Anspruch 6 gibt an, wie zusätzlich erreicht wird, daß ein Hochschwenken des Schaufelrades um den freien Achszapfen möglich ist, wobei durch das weitere Merkmal nach Anspruch 7 erreicht wird, daß das Herausschwenken nur in einer kindgerechten Position der Handkurbel möglich ist, wenn diese sich nämlich in einer vertikal nach oben gerichteten Stellung befindet.

Weitere Merkmale, Vorteile und Einzelheiten der Erfindung ergeben sich aus der nachfolgenden Beschreibung eines Ausführungsbeispieles anhand der Zeichnung. Es zeigt
- Fig. 1: eine Teildarstellung eines Wasserspielzeuges mit einem Schaufelrad,
- Fig. 2: die Teildarstellung des Wasserspielzeuges mit einer umgekehrten Anordnung des Schaufelrades,
- Fig. 3: eine Seitenansicht des Schaufelrades,
- Fig. 4: eine Draufsicht auf das Schaufelrad,
- Fig. 5: eine Seitenansicht des Schaufelrades,
- Fig. 6: einen Querschnitt durch das Wasserspielzeug im Bereich einer Halteklammer mit Lagern für ein Schaufelrad mit gegenüber Fig. 1 und 2 leicht abgewandelten Lagern,
- Fig. 7: eine Seitenansicht der Lagerung gemäß dem Sichtpfeil VII in Fig. 6,
- Fig. 8: ein Wasserspielzeug mit einem Schaufelrad nach dem Stand der Technik und
- Fig. 9: das Wasserspielzeug nach dem Stand der Technik mit einer geänderten Anordnung des Schaufelrades.

Gemäß Fig. 1 umfaßt das Wasserspielzeug 10 einen Behälter 12 mit geschlossenem Kreislauf mit einem engen endlosen geschlossenen Kanal 14, der teilweise mit einem Wasserstrom 16 gefüllt ist, wenn das Spielzeug 10 benutzt werden soll. Der Verlauf des Kanals 14 ist ohne Bedeutung. Er kann kreisförmig, oval, rechteckig oder beliebig anders geformt sein. Hier ist nur ein Teil des Behälters 12 und des Kanals 14 gezeigt. Von Bedeutung ist, daß der Kanal 14 einen Kanalabschnitt 18 umfaßt, an dem das Wasserantriebs-Schaufelrad 30 gemäß der Erfindung zur Bewegung des Wassers zur Erzeugung einer Strömung 16 angebracht ist. Ein Spielzeugboot 20 oder ein anderes Wasserfahrzeug fährt auf dem Strom, während das Wasser durch den Kanal 14 geschoben wird.

Das Schaufelrad 30 wird von einer Halteklammer 32 getragen, die den Behälter 12 auf der Außenseite umgibt. Die Klammer 32 hat ein erstes Lager 34 mit einer schlitzförmigen oben offenen Lageröffnung 35 an einer Seitenwand 18 a des Kanalabschnitts 18 und ein zweites Lager 36 mit einer schlitzförmigen oben offenen Lageröffnung 37 an der gegenüberliegenden Seitenwand 18 b des Kanalabschnitts 18. Die Lageröffnungen 35 und 37 weisen im wesentlichen dieselbe Ausgestaltung auf. Dies ermöglicht eine Anbringung des Schaufelrades 30 mit der Kurbel 86 entweder auf der Innenseite oder auf der Außenseite des Kanals 14, wie aus Fig. 1 und 2 deutlich wird.

Gemäß Fig. 3 und 4 umfaßt das Schaufelrad 30 einen ersten Achszapfen 42 an einer Seite, der gemäß der Ansicht von Fig. 1 in der Lageröffnung 35 des Lagers 34 aufgenommen wird, wodurch sich das Schaufelrad 30 mit dem Achszapfen 42 drehen kann. Beide Lageröffnungen 35 und 37 umfassen einen verengten Bereich zur unverlierbaren Aufnahme einer Verdikkung 46 am Ende des Achszapfens 42, wodurch der Achszapfen 42 gekippt und geschwenkt werden kann, während er in der entsprechenden Lageröffnung 35 oder 37, gemäß Fig. 1 und 2, verbleibt.

Ein zweiter Achszapfen 48 an der gegenüberliegenden Seite des Schaufelrades 30 wird in der entsprechenden Lageröffnung 37 im Lager 36 gemäß der Ansicht von Fig. 1 aufgenommen. Der Achszapfen 48 ist so geformt, daß er sich leicht in die Lageröffnung 37 einfügen läßt und aus diesem herausgenommen werden kann, so daß das Schaufelrad 30 nach oben oder nach unten geschwenkt werden kann, wie aus einem Vergleich der Fig. 1 und 2 deutlich wird. Wenn das Schaufelrad 30 mit der Kurbel 86 nach innen, wie in Fig. 2, anstatt nach außen, wie in Fig. 1, eingesetzt wird, wird der Achszapfen 42 in der Lageröffnung 37 aufgenommen, während der Achszapfen 48 in der Lageröffnung 35 aufgenommen wird.

Zwischen beiden Achszapfen 42 und 48 verlaufend und mit beiden verbunden sind drei Schaufeln 52, 54 und 80 von gleicher Form. Die Schaufeln 52, 54 und 80 sind so um das Schaufelrad 30 angeordnet, daß bei einer gewählten Umdrehungsrichtung gemäß Fig. 1, 3 und 5 des Schaufelrades 30 und der Schaufeln 52, 54 und 80 keine der Schaufeln 52, 54 und 80 nach unten in den Kanal 14 ragt und die jeweils unterste Schaufel bzw. Schaufeln 52, 54 und 80 sich im wesentlichen entlang des Kanalabschnittes 18 erstreckt.

Jede der drei Schaufeln 52, 54 und 80 ist jeweils in einem 90°-Winkel zu der benachbarten Schaufel angeordnet, ohne daß eine der Schaufeln 52, 54 und 80 über einen nach unten offenen Winkelbereich von 180° gemäß den Fig. 3 und 5 angeordnet ist. Wie in Fig. 5 gezeigt, können die beiden unteren Schaufeln 52 und 54 so ausgerichtet sein, daß sie im wesentlichen in entgegengesetzte Richtungen verlaufen, so daß sie parallel zum Wasserstrom 16 verlaufen können. Sie können auch so ausgerichtet sein, daß sie eine leichte "V"-Form mit einem Winkel von etwas weniger als 180° zwischen sich begrenzen, so daß bei einer entsprechenden Drehausrichtung des Schaufelrades 30 die Schaufeln 52 und 54 sich an ihren Fuß- oder ihren Grundkanten niedriger und an ihren äußeren oder freien Kanten höher über dem Wasser befinden.

Die Fuß- oder Grundkante der Schaufel 52 verläuft zwischen den Achszapfen 42 und 48 nicht geradlinig über die Schaufel 52. Vielmehr weist die Schaufel 52 in den axialen Seitenbereichen in der Nähe der Achszapfen 42, 48 Basisabschnitte 64 auf, die bei den Achszapfen 42, 48 angeordnet sind. Nach innen von beiden Achszapfen 42, 48 umfaßt die Grundkante einen abgerundeten Ausschnitt 66, so daß die Fuß- oder Grundkante der Schaufel sich über die Achszapfen 42, 48 erhebt. Die Schaufel 54 hat zwischen ihren Seitenbereichen 72 an den Achszapfen 42, 48 ebenfalls einen abgerundeten Ausschnitt 68.

Jede Schaufel 52 und 54 ist um eine Achse gekrümmt, die sich von der Grundkante zur entgegengesetzten freien Kante der Schaufel 52, 54 erstreckt, und wenn die Schaufel 52, 54 so ausgerichtet ist, daß sie sich entlang dem Kanal 14 erstreckt, wie in den Fig. 1, 3 und 5, ist die Schaufel 52, 54 nach unten zu den Achszapfen 42, 48 um eine Achse gekrümmt, die sich über die Länge des Kanalabschnittes 18 erstreckt. Aufgrund der Ausschnitte 66 und 68 in den Grundbereichen der Schaufeln 52, 54 und der Krümmungen der Schaufeln 52, 54 um die Achse haben die Schaufeln 52 und 54 in ihrer Mitte 76 ihre höchste Erhebung über dem Kanal 14, wobei jede Schaufel 52, 54 die geringste Höhe zu den Achszapfen 42 und 48 hin aufweist. Dies ermöglicht, daß das Spielzeugboot 20 oder jegliche sich im Boot 20 befindende Spielzeugfigur bzw. jeglicher vom Boot 20 nach oben abstehender Vorsprung unter den Schaufeln 52 und 54 durchpassieren kann, ohne diese zu berühren, obwohl die Achszapfen 42, 48 für die Schaufel 52, 54 eine niedrigere Höhe über dem Wasser aufweisen.

Eine dritte im wesentlichen ebene Schaufel 80 kann auch an den Achszapfen 42, 48 angebracht sein. Die Schaufel 80 hat dieselbe ausgeschnittene Fuß- oder Grundkante wie die Schaufeln 52 und 54. Die Schaufel 80 muß jedoch nicht um eine Achse gekrümmt sein, die sich über ihre Länge erstreckt, da bei einer Ausrichtung der Schaufeln 52 und 54 gemäß den Fig. 1 und 5, die dem Boot 20 erlaubt, unter ihnen durchzufahren, die Schaufel 80 sich nach oben erstreckt und von ihrer Position her eine Durchfahrt des Bootes 20 nicht behindert.

Das Schaufelrad 30 weist eine Handkurbel 86 auf, die am Achszapfen 48 zum Drehen des Rades 30 angebracht ist.

Um das Wasserantriebs-Schaufelrad 30 hochzuschwenken, um so das Vorbeifahren eines Spielzeugbootes am Schaufelrad 30 im Kanal 14 zu ermöglichen, ohne das Schaufelrad 30 komplett aus dem Behälter 12 zu entfernen, wird die Kurbel 86 angehoben, wodurch sich das gesamte Wasserantriebs-Schaufelrad 30 um die Schwenkachse anhebt, die durch die Achszapfen 42, 46 und die Lageröffnung 35 in Fig. 1 bzw. 37 in Fig. 2 definiert ist. Durch das Hochschwenken des Schaufelrades 30 aus dem und über den Kanalabschnitt 18 gemäß der Ansicht von Fig. 2, kann ein größeres Wasserfahrzeug, wie zum Beispiel das Spielzeugboot 90 mit Segel, unter dem Schaufelrad durchfahren.

Um die Wasserströmung 16 in Fluß und das Boot 20, 90 in Bewegung durch den Kanal 14, 18 zu halten, wird das Schaufelrad 30 gedreht, um das Wasser 16 durch den Kanal 14 zu bewegen; es wird dann angehoben gemäß der Ansicht in Fig. 2, um die Fortbewegung des Bootes 20, 90 durch den kontinuierlichen Trägheitsfluß des Wassers zu ermöglichen, und wird dann wieder in seine Position gemäß Fig. 1 abgesenkt, und seine kontinuierliche Drehung bewegt das Wasser durch den Kanal 14.

Wie aus den Fig. 6 und 7 hervorgeht, nimmt eine Halteklammer 32 einen Kanalabschnitt 18 auf, dessen Seitenwände 18 a und 18 b sich bis zum ersten Lager 34 bzw. bis zum zweiten Lager 36 erstrecken. Die Lager 34, 36 weisen etwa teilkreisförmige nach oben offene Lageröffnungen 35 bzw. 37 auf, die nach oben einen verengten Bereich 35 a bzw. 37 a aufweisen. Die Weite der verengten Bereiche 35 a bzw. 37 a ist geringer als der größte Durchmesser der Achszapfen 42 bzw. 48. Die Achszapfen 42, 48 sind in den Lageröffnungen 35, 37 gelagert. Der freie Achszapfen 42 ist im wesentlichen kreiszylindrisch ausgebildet, so daß er nur von der Innenseite der Halteklammer 32 in das erste Lager 34 bzw. das zweite Lager 36 eingeschoben werden kann; er kann nicht quer zur Drehachse des Schaufelrades 30 durch die Lageröffnung 35 oder 37 aus dem ersten Lager 34 bzw. dem zweiten Lager 36 herausbewegt werden. Demgegenüber weist der der Kurbel 86 zugeordnete Achszapfen 48 einen abgeflachten Abschnitt 48 a auf, dessen Längsrichtung sich parallel zu dem abgekröpften Abschnitt 86 a der Handkurbel 86 erstreckt. Demzufolge kann der der Handkurbel 86 zugeordnete Achszapfen 48 aus den Lagern 34 bzw. 36 nach oben durch den jeweiligen verengten Bereich 35 a bzw. 37 a herausgeschwenkt werden, wenn sich die Kurbel 86 in einer vertikalen Lage befindet, wie es in Fig. 7 in ausgezogenen Linien dargestellt ist. Dort ist die Handkurbel gestrichelt in einer von der Vertikalen abweichenden Position dargestellt, in der sich der abgeflachte Abschnitt 48 a des Achszapfens 48 derartig in der jeweiligen Lageröffnung 34 bzw. 36 befindet, daß er nicht durch den verengten Bereich 35 a bzw. 37 a nach oben herausgezogen werden kann.

Wie aus Fig. 6 hervorgeht, füllt die Schaufel 80 den Querschnitt des Kanalabschnitts 18 insbesondere im Bereich der Seitenwände 18 a, 18 b soweit aus, daß bei nach unten gerichteter vertikal angeordneter Kurbel 86 beim Versuch, das Schaufelrad 30 um den Achszapfen 42 hochzuschwenken, die der Seitenwand 18 b zugewandte Seitenkante der Schaufel 80 gegen die Seitenwand 18 b des Kanalabschnitts 18 zur Anlage käme, wodurch ein Herausschwenken verhindert würde. Nur wenn die Kurbel 86 in der Vertikalen nach oben gerichtet ist, und demzufolge auch die Schaufel 80 sich oberhalb der beiden dann waagerecht ausgerichteten Schaufeln 52, 54 befindet, kann der Achszapfen 48 aus dem ersten Lager 34 bzw. dem zweiten Lager 36 nach oben herausgeschwenkt werden.

Ein vorbekanntes Schaufelrad 100 für denselben Kanal 14, 18 wird in den Fig. 8 und 9 gezeigt. Das Schaufelrad 100 hat drei Schaufeln 104, 106 und 108, die von Achszapfen 110, 111 des Rades 100 in drei Richtungen senkrecht zueinander abstehen. Die Kurbel 112, die mit einem gemeinsamen Achszapfen 111 für alle Schaufeln verbunden ist, kann das Rad gemäß der Ansicht von Fig. 9 drehen, wobei keine der Schaufeln nach unten in den Kanal vorsteht. Hierdurch werden jedoch die Höhen der unteren Kanten der Schaufeln oder der Schaufelkörper nicht genügend angehoben, um einem den Kanal entlanggleitenden Boot 114 nicht im Wege zu stehen. Wenn die unteren Schaufeln 104 und 106 flach sind und in entgegengesetzten Richtungen abstehen, anstatt als Schaufeln 52, 54 abgerundet zu sein, ist es notwendig, das vorbekannte Schaufelrad für fast jedes Boot 114 ungeachtet dessen Höhe nach oben zu kippen.

Bei dem vorbekannten Schaufelrad wird ein drehbarer Achszapfen 110 in der Lageröffnung 118 des Lagers 120 aufgenommen, der eine Drehlagerung begrenzt, und der Achszapfen 110 kann aus der Lageröffnung 118 herausgehoben bzw. in diesen hineinversenkt werden. Der andere Achszapfen 111 wird in der entsprechenden Lageröffnung gehalten, der im anderen Lager 122 ausgebildet ist. Die Kurbel 112 für die Achsabschnitte ist auf derselben Seite des Kanals wie das Lager 122, um das das Schaufelrad 100 schwenkbar ist. Die Kurbel 112 wird heruntergedrückt, um das Schaufelrad 100 anzuheben, anstatt die Kurbel anzuheben, wie bei dem Schaufelrad 30. Um das Schaufelrad zu schwenken, kann auf die Kurbel Kraft aufgebracht werden, gleich auf welcher Seite des Kanals die Kurbel angeordnet ist bezüglich der Seite des anzuhebenden Schaufelrades. Jedoch ist für eine problemlose Handhabung, zum Beispiel durch ein Kind, die Bedienung einer auf der Seite des Kanals angebrachten Kurbel, so daß beim Anheben der Kurbel gemäß Fig. 2 auch das Schaufelrad angehoben wird, leichter zu verstehen, als bei einer Ausgestaltung, bei der die Kurbel gemäß Fig. 7 auf der anderen Seite angeordnet ist.

## Patentansprüche

1. Wasserspielzeug
mit einem Kanal (14) mit gegenüberliegenden Seitenwänden (18 a, 18 b), durch den ein Wasserstrom (16) fließen kann,
mit jeweils einem Lager (34, 36) auf jeder Seite des Kanals (14),
mit einem Schaufelrad (30), das mittels eines ersten Achszapfens (42) und eines zweiten Achszapfens (48) drehbar in den Lagern (34, 36) gelagert ist,
mit mindestens einer sich über den Kanal (14) erstreckenden und mit dem ersten und dem zweiten Achszapfen (42, 48) verbundenen Schaufel (52, 54), die so geformt ist, daß sie während der Drehung des Schaufelrades (30) in den Kanal (14) eintaucht und sich zur Erzeugung eines Wasserstroms (16) in Richtung des Kanals (14) durch diesen bewegt,
dadurch gekennzeichnet, daß das Schaufelrad (30) derart ausgebildet ist, daß bei oberhalb des Kanals (14) befindlicher Schaufel (52, 54) zwischen den Achszapfen (42, 48) ein sich nach oben erstreckender Freiraum vorhanden ist.

2. Wasserspielzeug nach Anspruch 1, dadurch gekennzeichnet, daß der Freiraum durch einen zwischen den Achszapfen (42, 44) ausgebildeten Ausschnitt (66, 68) gebildet ist.

3. Wasserspielzeug nach Anspruch 1 oder 2, dadurch gekennzeichnet, daß der Freiraum durch eine Auswölbung der Schaufel (52, 54) gebildet wird, die bei oberhalb des Kanals (14) befindlicher Schaufel im Bereich zwischen den Achszapfen (42, 48) nach oben gerichtet ist.

4. Wasserspielzeug nach einem der Ansprüche 1 bis 3, dadurch gekennzeichnet, daß zwei Schaufeln (52, 54) vorgesehen sind, die in einer gemeinsamen Stellung über dem Kanal (14) nach oben ausgewölbt sind.

5. Wasserspielzeug nach einem der Ansprüche 1 bis 4, dadurch gekennzeichnet, daß der zweite Achszapfen (48) mit einer Handkurbel (86) versehen ist.

6. Wasserspielzeug nach einem der Ansprüche 1 bis 5, dadurch gekennzeichnet, daß der zweite Achszapfen (48) bei einer vertikalen Position der Handkurbel (86) aus dem entsprechenden Lager (34, 36) nach oben herausbewegbar ist, während der erste Achszapfen (42) in dem anderen Lager (34, 36) gehalten ist.

7. Wasserspielzeug nach einem der Ansprüche 1 bis 5, dadurch gekennzeichnet, daß eine zusätzliche Schaufel (80) vorgesehen ist, die sich parallel zur Handkurbel (86) erstreckt und in in den Kanal (14) eingetauchtem Zustand sich bis in die Nähe von dessen Seitenwänden (18 a, 18 b) erstreckt und die sich auf der Seite der Auswölbung des gewölbten Schaufelrades (30) befindet.

## Claims

1. A water activity toy comprising
a channel (14) with opposite sides (18a, 18b) and through which a stream of water (16) may pass;
a respective support (34, 36) on each side of the channel (14);
a paddle wheel (30) which is rotatably mounted in the supports (34, 36) by means of a first axle portion (42) and a second axle portion (48);
at least one blade (52, 54) which extends across the channel (14) and is joined to the first and second axle portion (42, 48) and which is shaped so that, as the paddle wheel (30) is rotated, it dips into the channel (14) and moves along the channel (14) to push a water stream (16) therethrough;
characterized in that the paddle wheel (30) is such that, as the blade (52, 54) is above the channel (14), an upward clearance is provided between the axle portions (42, 48).

2. A water activity toy according to claim 1, characterized in that the clearance is a cutout region (66, 68) formed between the axle portions (42, 44).

3. A water activity toy according to claim 1 or 2, characterized in that the clearance is formed by a bulging of the blade (52, 54) which, as the blade is above the channel (14), is oriented upwards between the axle portions (42, 48).

4. A water activity toy according to one of claims 1 to 3, characterized in that two blades (52, 54) are provided which are bulged upwards in a joint position above the channel (14).

5. A water activity toy according to one of claims 1 to 4, characterized in that the second axle portion (48) is provided with a manual crank (86).

6. A water activity toy according to one of claims 1 to 5, characterized in that as the manual crank (86) is in a vertical position, the second axle portion (48) is movable upwards out of the corresponding support (34, 36) while the first axle portion (42) is retained in the other support (34, 36).

7. A water activity toy according to one of claims 1 to 5, characterized in that an additional blade (80) is provided, which is parallel to the manual crank (86) and which, in a condition dipped into the channel (14), extends as far as into the proximity of the sides (18a, 18b) thereof and which is provided on the side of the bulging of the bulged paddle wheel (30).

## Revendications

1. Jouet aquatique comportant
un canal (14) possédant des parois latérales opposées (18 a, 18 b) et dans lequel peut circuler un écoulement d'eau (16),
respectivement un palier (34, 36) de chaque côté du canal (14),
une roue à aubes (30), qui est tourillonnée au moyen d'un premier tourillon (42) et d'un second tourillon (48) de manière à pouvoir tourner dans les paliers (34, 36),
au moins une aube (52, 54) qui s'étend au-dessus du canal (14), est reliée aux premier et second tourillons (42, 48) et est conformée de manière à pénétrer dans le canal (14) pendant la rotation de la roue à aubes (30) et à se déplacer à l'intérieur du canal (14) pour produire un écoulement d'eau (16) dans la direction du canal,
caractérisé en ce que la roue à aubes (30) est agencée de telle sorte que lorsque l'aube (52, 54) est située au-dessus du canal (14), un espace libre, qui s'étend vers le haut, est présent entre les tourillons (42, 48).

2. Jouet aquatique selon la revendication 1,
caractérisé en ce que l'espace libre est défini par une découpe (66, 68) formée entre les tourillons (42, 44).

3. Jouet aquatique selon la revendication 1 ou 2,
caractérisé en ce que l'espace libre est défini par une partie incurvée des aubes (52, 54), qui est tournée vers le haut dans la zone située entre les tourillons (42, 48) lorsque l'aube est située au-dessus du canal (14).

4. Jouet aquatique selon l'une des revendications 1 à 3, caractérisé en ce qu'il est prévu deux zones (52, 54), qui sont cintrées vers le haut dans une position commune au-dessus du canal (14).

5. Jouet aquatique selon l'une des revendications 1 à 4, caractérisé en ce que le second tourillon (48) est pourvu d'une manivelle (86).

6. Jouet aquatique selon l'une des revendications 1 à 5, caractérisé en ce que lorsque la manivelle (86) est dans une position verticale, on peut faire ressortir vers le haut le second tourillon (48) hors du palier correspondant (34,36), alors que le premier tourillon (42) est retenu dans l'autre palier (34, 36).

7. Jouet aquatique selon l'une des revendications 1 à 5, caractérisé en ce qu'il est prévu une aube supplémentaire (80), qui s'étend parallèlement à la manivelle (86) et, lorsqu'elle immergée dans le canal (14), s'étend jusqu'à proximité des parois latérales (18 a, 18 b) de ce canal et qui est située du côté de la forme cintrée de la roue à aube cintrée (42, 44).
